# FASCICULE DE BREVET EUROPEEN

(11) **EP 2 571 110 B1**
(45) Date de publication et mention de la délivrance du brevet: **30.04.2014**
(21) Numéro de dépôt: 12178589.3
(22) Date de dépôt: 31.07.2012
(51) Int. Cl.: H01R 13/639, H01R 13/633, H01R 13/623

(54) **Connecteur électrique avec dispositif de verrouillage**
Elektrischer Steckverbinder mit Verriegelungsvorrichtung
Electrical connector with locking device

(30) Priorité: 15.09.2011 FR 1158226
(43) Date de publication de la demande: 20.03.2013
(73) Titulaire: Legrand France, 87000 Limoges (FR); Legrand SNC, 87000 Limoges (FR)
(72) Inventeur: Barais, Patrick, 76680 Saint Saëns (FR)
(74) Mandataire: Novagraaf Technologies

(56) Documents cités:
- WO-A1-2004/105195
- WO-A2-2009/058035
- DE-A1-102007 011 794
- US-A- 4 531 801

## Description

La présente invention concerne un connecteur électrique du type comprenant un premier et un second éléments, les deux éléments se fixant l'un à l'autre par un mouvement de rotation relatif de type écrou-vis ou baïonnette.

Plus particulièrement, elle concerne un tel connecteur dans lequel :
- le premier élément comprend une lame ressort dont une première extrémité est fixée dans le premier élément et une seconde extrémité est en forme de crochet et libre de déplacement entre une première position dite de repos et une seconde position dite de libération, l'effet ressort de la lame ramenant la seconde extrémité vers la position de repos en l'absence de toute force extérieure ; et
- le second élément comprend une première surface de glissement contigüe à une encoche de sorte que lors du mouvement de fixation des deux éléments, le crochet en extrémité de la lame glisse sur la première surface de glissement, éloignant la seconde extrémité de sa position de repos, jusqu'à venir s'enclencher dans l'encoche par retour vers la position de repos, verrouillant ainsi les deux éléments ensemble.

Le connecteur comprend en outre un dispositif de déverrouillage adapté pour pousser la seconde extrémité de la lame en position de libération de sorte que le crochet sorte de l'encoche.

De nombreux connecteurs du type précité existent commercialement et sont décrits dans la littérature technique. A titre d'exemple, la demande de brevet WO 2009/058035 décrit un connecteur de ce type.

Pour déverrouiller ce type de connecteur, la législation impose l'utilisation d'un outil extérieur, tel qu'un tournevis. Ainsi, dans l'exemple ci-dessus, la partie extérieure comprend une lumière permettant l'insertion d'un outil pour presser sur la languette de verrouillage et ainsi la désengager de la butée.

Or, cela a pour inconvénient que, lorsque l'utilisateur retire l'outil, la languette de verrouillage se repositionne dans la butée sauf à ce que l'utilisateur, en même temps qu'il pousse la languette avec l'outil, génère un mouvement relatif de dévissage des deux parties afin que, une fois libérée, la languette ne se repositionne pas dans la butée. Cela est donc peu pratique car le mouvement de dévissage sollicite très souvent l'utilisation des deux mains. L'utilisateur se trouve donc obliger d'effectuer deux actions simultanées : pousser la languette et dévisser les deux parties.

II serait donc avantageux d'obtenir un connecteur électrique plus pratique à déverrouiller, tout en respectant la législation qui impose l'utilisation d'un outil pour le déverrouillage.

Pour résoudre un ou plusieurs des inconvénients cités précédemment, un connecteur électrique comprend un premier et un second éléments, les deux éléments se fixant l'un à l'autre par un mouvement de rotation relatif de type écrou-vis ou baïonnette ; le premier élément comprend une lame ressort dont une première extrémité est fixée dans le premier élément et une seconde extrémité est en forme de crochet et libre de déplacement entre une première position dite de repos et une seconde position dite de libération, l'effet ressort de la lame ramenant la seconde extrémité vers la position de repos en l'absence de toute force extérieure ; et le second élément comprend une première surface de glissement contigüe à une encoche de sorte que lors du mouvement de fixation des deux éléments, le crochet en extrémité de la lame glisse sur la première surface de glissement, éloignant la seconde extrémité de sa position de repos, jusqu'à venir s'enclencher dans l'encoche par retour vers la position de repos, verrouillant ainsi les deux éléments ensemble ; et le connecteur comprend en outre un dispositif de déverrouillage adapté pour pousser la seconde extrémité de la lame en position de libération de sorte que le crochet sorte de l'encoche ;est tel que le second élément comporte une seconde surface de glissement formée de telle sorte que lors du mouvement vers la position de libération, la seconde extrémité prend appui sur la seconde surface de glissement, provoquant une rotation relative du second élément par rapport au premier élément telle que, lorsque la seconde extrémité revient vers la position de repos, le crochet se trouve en appui sur la première surface de glissement.

Ainsi le mouvement de rotation relatif étant provoqué par la poussée du dispositif de déverrouillage sur la lame de verrouillage, l'utilisateur n'a pas à réaliser lui-même, par un mouvement indépendant la rotation relative.

Des caractéristiques ou des modes de réalisation particuliers, utilisables seuls ou en combinaison, sont :
- le dispositif de déverrouillage comprend une lumière dans le second élément permettant de positionner un outil, notamment un tournevis, en appui sur la lame ;
- la seconde surface de glissement permet un déplacement relatif des deux éléments d'environ 1 mm ; et/ou
- la forme de la seconde surface de glissement est telle que la distance entre le point de contact avec la seconde extrémité lorsqu'elle est en position de libération et l'extrémité fixe de la lame est inférieure à la distance entre l'extrémité fixe de la lame et le point de jonction entre la première surface de glissement et l'encoche, quand les deux éléments sont verrouillés.

Ainsi, avantageusement, le dispositif se conforme à la réglementation. De plus, il offre un déplacement relatif suffisant pour permettre au crochet de reposer sur la première surface à une distance suffisante pour empêcher le verrouillage à nouveau quelque soit les incertitudes de fabrication ou les petits mouvements liés à la manipulation.

L'invention sera mieux comprise à la lecture de la description qui suit, faite uniquement à titre d'exemple, et en référence aux figures en annexe dans lesquelles :
- la figure 1 est une vue de face d'un connecteur électrique en position verrouillée selon un mode de réalisation de l'invention ;
- les figures 2A et 2B sont des vues en perspective selon deux points de vue différents d'une jupe du connecteur électrique de la figure 1 ;
- la figure 3 est une vue en perspective du capot du connecteur électrique de la figure 1; et
- les figures 4A, 4B, 4C, 4D et 4E sont des vues de coupe décrivant la cinématique de verrouillage/déverrouillage du connecteur électrique de la figure 1.

En référence à la figure 1, un connecteur électrique 1 comprend deux éléments de protection : une jupe 3 et un capot 5.

Dans la suite, on définit comme extrémité de connexion ou proximale de la jupe, respectivement du capot, l'extrémité servant à la connexion avec le capot, respectivement la jupe, et comme extrémité distale l'extrémité opposée de la jupe, respectivement du capot.

Le capot 5 comprend à son extrémité distale une ouverture 7 permettant la sortie d'un câble électrique et un pas de vis 9 permettant le vissage d'un chapeau (non représenté). Ce dernier, par l'intermédiaire des pattes flexibles 11 entourant l'ouverture 7, enserre et maintient en position le câble électrique afin d'éviter qu'une traction sur celui-ci ne l'arrache du connecteur 1.

Le capot 5 comporte près de son extrémité proximale une saillie 13 dans laquelle est percée une lumière 15.

Dans la jupe 3, figures 2A et 2B, un support électrique 21 est positionné. Ce support électrique est représenté sur la figure, à titre d'exemple, sous forme d'une prise électrique mâle à trois broches. Le support électrique 21 comporte 3 éléments de serrage 23 permettant de fixer les fils du câble électrique.

Autour des bords du support, en limite avec le bord interne de la jupe 3, un joint plat 25 est positionné. Dans son extrémité de connexion, la jupe 3 présente une partie cylindrique avec pas de vis 27 formant un élément mâle de boulonnage.

En bordure de cette partie cylindrique 27, une saillie 29 formant grossièrement un L comprend une lame ressort 31 dont une première extrémité est fixé à la saillie 29 et dont la seconde extrémité est libre. La lame ressort est fixé sur le petit côté du L et est substantiellement parallèle au grand côté du L. Elle est de ce fait perpendiculaire à l'axe de rotation de l'élément de boulonnage et parallèle au bord de la jupe 3.

Le capot 5 comprend une partie cylindrique externe 33, figure 3, formant l'élément femelle du boulonnage. Le pas de vis est adapté pour permettre un assemblage/désassemblage du capot et de la jupe par une rotation d'environ 120°.

La lame ressort 31 comprend, figures 4A à 4E, à son extrémité libre un crochet 41 tourné vers l'extérieur.

La saillie 13 du capot 5 comprend un logement constitué d'une première surface 43 substantiellement parallèle à la surface de boulonnage. Cette première surface 43 se termine par une encoche 45. Le fond du logement est constitué d'une seconde surface 47 joignant le fond de l'encoche à une surface sensiblement dans le prolongement de la surface cylindrique externe de la partie cylindrique 33.

Le fonctionnement est le suivant.

Pour fermer le connecteur électrique, l'utilisateur visse ensemble la jupe 3 et le capot 5 par un mouvement de rotation d'environ 120 °.

Quand le mouvement de rotation est proche de la fin, figure 4A, la saillie 29 est proche de la saillie 13. La lame ressort 31 se met alors à glisser sur la première surface 43, l'extrémité en crochet 41 venant en appui sur cette première surface 43. La première surface 43 est conformée pour fléchir la lame ressort 31 et l'éloigner ainsi de sa position de repos.

En fin de course, figure 4B, les deux saillies 13, et 29 sont en contact et le crochet 41 se loge dans l'encoche 45 par effet ressort de la lame ressort 31 qui retourne vers sa position de repos. La jupe 3 et le capot 5 sont alors verrouillés ensemble car un mouvement de dévissage est empêché par la lame ressort 31 avec son crochet 41 dans le logement 45.

Pour désassembler le connecteur électrique, figure 4C, l'utilisateur doit alors utiliser un outil 51 tel qu'un tournevis qu'il insère dans la lumière 15 de façon à appuyer sur la lame ressort 31 et faire ainsi sortir le crochet 41 de l'encoche 45.

Lors de ce mouvement, la lame ressort 31 prend appui sur la seconde surface 47. Cette seconde surface 47 est conformée pour que la force d'appui de la lame ressort 31 déclenche un léger mouvement de rotation relatif du capot 5 par rapport à la jupe 3.

Le mouvement se termine, figure 4D, quand la lame ressort 31 se trouve substantiellement en appui sur la surface externe du capot, dans la position dite de libération.

L'utilisateur relâche alors, figure 4E, la force d'appui en retirant l'outil 51. De ce fait, la lame ressort 31 revient vers sa position de repos. Cependant, la seconde surface 47 a été conformée pour que le léger mouvement de rotation décale suffisamment l'encoche 45 par rapport au crochet 41 pour que ce dernier se retrouve en appui sur la première surface 43. Typiquement, le crochet 41 se trouve positionner à environ 1 mm de l'encoche 45 permettant ainsi d'éviter qu'un petit mouvement parasite ne fasse retomber le crochet 41 dans l'encoche 45.

Le connecteur est alors déverrouillé et l'utilisateur peut terminer manuellement le mouvement de rotation de dévissage sans être encombré par la tenue d'un outil.

Pour calculer la forme de la seconde surface qui peut se définir approximativement comme un arc de cercle joignant le fond de l'encoche avec le point de libération, on peut faire l'approximation que l'extrémité libre de la lame-ressort décrit un arc de cercle entre sa position de repos et sa position de libération dont le centre est l'extrémité fixe de la lame ressort 31.

On constate alors que la forme de la seconde surface de glissement est telle que la distance entre le point de contact avec la seconde extrémité lorsqu'elle est en position de libération et l'extrémité fixe de la lame est inférieure à la distance entre l'extrémité fixe de la lame et le point de jonction entre la première surface de glissement et l'encoche, quand les deux éléments sont verrouillés.

L'invention a été illustrée et décrite en détail dans les dessins et la description précédente. Celle-ci doit être considérée comme illustrative et donnée à titre d'exemple et non comme limitant l'invention a cette seule description. De nombreuses variantes de réalisation sont possibles.

En particulier, le rôle et la forme de chaque saillie peut être inversés entre la jupe et le capot.

Dans les revendications, le mot « comprenant » n'exclue pas d'autres éléments et l'article indéfini « un/une » n'exclue pas une pluralité.

## Revendications

1. Connecteur électrique comprenant un premier et un second éléments, les deux éléments se fixant l'un à l'autre par un mouvement de rotation relatif de type écrou-vis ou baïonnette ;
• le premier élément (3) comprenant une lame ressort (31) dont une première extrémité est fixée dans le premier élément et une seconde extrémité (41) est en forme de crochet et libre de déplacement entre une première position dite de repos et une seconde position dite de libération, l'effet ressort de la lame ramenant la seconde extrémité (41) vers la position de repos en l'absence de toute force extérieure ; et
• le second élément (5) comprenant une première surface de glissement (43) contigüe à une encoche (45) de sorte que lors du mouvement de fixation des deux éléments, le crochet en extrémité de la lame glisse sur la première surface de glissement (43) éloignant la seconde extrémité (41) de sa position de repos, jusqu'à venir s'enclencher dans l'encoche (45) par retour vers la position de repos, verrouillant ainsi les deux éléments ensemble ; et
• le connecteur comprenant en outre un dispositif de déverrouillage adapté pour pousser la seconde extrémité de la lame en position de libération de sorte que le crochet sorte de l'encoche ;
**caractérisé en ce que** le second élément (5) comporte une seconde surface de glissement (47) formée de telle sorte que lors du mouvement vers la position de libération, la seconde extrémité prend appui sur la seconde surface de glissement (47), provoquant une rotation relative du second élément (5) par rapport au premier élément (3) telle que, lorsque la seconde extrémité (41) revient vers la position de repos, le crochet se trouve en appui sur la première surface de glissement (43).

2. Connecteur selon la revendication 1, **caractérisé en ce que** le dispositif de déverrouillage comprend une lumière (15) dans le second élément (5) permettant de positionner un outil, notamment un tournevis, en appui sur la lame.

3. Connecteur selon l'une des revendications 1 ou 2, **caractérisé en ce que** la seconde surface de glissement (47) permet un déplacement relatif des deux éléments d'environ 1 mm.

4. Connecteur selon l'une des revendications précédentes, **caractérisé en ce que** la forme de la seconde surface de glissement (47) est telle que la distance entre le point de contact avec la seconde extrémité lorsqu'elle est en position de libération et l'extrémité fixe de la lame est inférieure à la distance entre l'extrémité fixe de la lame et le point de jonction entre la première surface de glissement (43) et l'encoche (45), quand les deux éléments sont verrouillés.

## Patentansprüche

1. Elektrostecker bestehend aus einem ersten und einem zweiten Element, wobei beide Elemente sich durch gegenseitige Drehbewegung in der Art einer Schrauben und Mutter-oder Bajonettbefestigung miteinander verbinden lassen;
• das erste Element (3) beinhaltet eine Blattfeder (31) von der das erste Ende im ersten Element befestigt ist und das zweite, frei bewegliche, hakenförmige Ende (41) zwischen einer ersten, sogenannten Ruhestellung und einer zweiten, sogenannten Entriegelungsstellung frei beweglich ist, wobei die Federkraft das Federblatt das zweite Ende (41) ohne äußere Krafteinwirkung in die Ruhestellung zurückbringt; und
• das zweite Element (5) eine erste, einer Aussparung (45) gegenüberliegende Gleitoberfläche (43) dergestalt besitzt, dass, bei der Verriegelungsbewegung der beiden Elemente, der Haken am Ende des Federblatts auf der ersten Gleitfläche (43) gleitet, das zweite Federblattende (41) so weit aus seiner Ruhestellung entfernt, bis es mit Rückkehr in die Ruhestellung in die Aussparung (45) einrastet und so beide Elemente miteinander verriegelt; und
• der Stecker außerdem eine Entriegelungsvorrichtung besitzt, die das zweite Ende des Federblattes so in Entriegelungsstellung drückt, dass der Haken aus der Aussparung austritt;
**dadurch gekennzeichnet, dass** das zweite Element (5) eine zweite, derart gestaltete Gleitoberfläche (47) enthält, dass das zweite Ende bei der Bewegung in die Entriegelungsstellung auf die zweite Gleitfläche (47) drückt und eine relative Drehung des zweiten Elements (5) gegen das erste Element (3) ausübt, wodurch das zweite Ende (41) in die Ruhestellung zurückkehrt und der Haken an der ersten Gleitfläche (43) anliegt.

2. Stecker nach Anspruch 1, **dadurch gekennzeichnet, dass** die Entriegelungsvorrichtung im zweiten Element (5) ein Senkloch (15) besitzt, in das ein Werkzeug, insbesondere ein Schraubenzieher, eingesteckt werden kann, der auf das Federblatt drückt.

3. Stecker nach einer der Ansprüche 1 oder 2, **dadurch gekennzeichnet, dass** die zweite Gleitfläche (47) eine gegenseitige Relativbewegung der beiden Elemente um ca. 1 mm gestattet.

4. Stecker nach einer der vorstehenden Ansprüche, **dadurch gekennzeichnet, dass** die Form der zweiten Gleitfläche (47) so gestaltet ist, dass der Abstand zwischen dem Kontaktpunkt mit dem zweiten Ende, wenn es in Entriegelungsstellung ist, und dem festen Federblattende kleiner ist als der Abstand zwischen dem festen Federblattende und der Übergangsstelle der ersten Gleitfläche (43) in die Aussparung (45), wenn beide Elemente verriegelt sind.

## Claims

1. An electrical connector comprising a first and a second member, the two members being fixed to each other by a relative rotational movement of nut-screw or bayonet type;
• the first member (3) comprising a spring blade (31) a first end of which is fixed into the first member and a second end (41) of which is in the shape of a hook and is free to move between a first position, called rest position, and a second position, called release position, the spring effect of the blade bringing the second end (41) back to the rest position in the absence of any external force; and
• the second member (5) comprising a first sliding surface (43) adjacent to a notch (45) such that during the fixing movement of the two members, the hook being at the end of the blade slides on the first sliding surface (43) moving the second end (41) away from its rest position, until it snaps into the notch (45) by returning back to the rest position, locking therefore the two members together; and
• the connector further comprising an unlocking device adapted to push the second end of the blade in the release position such that the hook gets out of the notch;
**characterized in that** the second member (5) comprises a second sliding surface (47) designed in such a way that during the movement towards the release position, the second end is supported on the second sliding surface (47), causing a relative rotation of the second member (5) with respect to the first member (3) such that, when the second end (41) gets back to the rest position, the hook is supported on the first sliding surface (43).

2. The connector according to claim 1, **characterized in that** the unlocking device comprises a hole (15) in the second member (5) allowing the positioning of a tool, in particular a screwdriver, supported on the blade.

3. The connector according to any of claims 1 or 2, **characterized in that** the second sliding surface (47) allows a relative movement of the two members of about 1 mm.

4. The connector according to any of the preceding claims, **characterized in that** the shape of the second sliding surface (47) is such that the distance between the contact point with the second end when it is in the release position and the stationary end of the blade is lower than the distance between the stationary end of the blade and the junction point between the first sliding surface (43) and the notch (45), when the two members are locked.
